# EUROPÄISCHE PATENTSCHRIFT

(11) **EP 2 240 562 B1**
(45) Veröffentlichungstag und Bekanntmachung des Hinweises auf die Patenterteilung: **07.09.2011**
(21) Anmeldenummer: 09711301.3
(22) Anmeldetag: 06.02.2009
(51) Int. Cl.: C11D 1/825, C11D 1/72

(54) **VERWENDUNG OBERFLÄCHENAKTIVER SUBSTANZEN IN REINIGUNGSMITTELN**
USE OF SURFACE-ACTIVE SUBSTANCES IN CLEANING AGENTS
UTILISATION DE SUBSTANCES TENSIOACTIVES DANS DES NETTOYANTS

(30) Priorität: 14.02.2008 DE 102008009366
(43) Veröffentlichungstag der Anmeldung: 20.10.2010
(62) Teilanmeldung aus: 10187277.8
(73) Patentinhaber: Cognis IP Management GmbH, 40589 Düsseldorf (DE)
(72) Erfinder: ALEXANDRE, Teresa, 40597 Düsseldorf (DE); RATHS, Hans-Christian, 40789 Monheim (DE); WEUTHEN, Manfred, 40764 Langenfeld (DE); BOTH, Sabine, 41470 Neuss (DE)
(86) Internationale Anmeldenummer: PCT/EP2009/000823
(87) Internationale Veröffentlichungsnummer: WO 2009/100855

(56) Entgegenhaltungen:
- EP-A- 1 254 948
- EP-A- 1 288 281
- EP-A- 1 321 511
- EP-A- 1 764 408
- WO-A-95/13260
- WO-A-96/00253
- DE-A1- 19 738 866

## Beschreibung

Die vorliegende Erfindung betrifft den Einsatz von ausgewählten oberflächenaktiver Substanzen, allein oder in Kombination, zum Einsatz in Reinigungsmitteln und insbesondere in Geschirrspülmitteln für das automatische Geschirrspülen.

Das Reinigen harter Oberflächen und insbesondere des Spülen von Geschirr stellt besondere Anforderungen an die verwendeten Reiniger. Dies gilt im Besonderen für das maschinelle Geschirrspülen. Die drei Komponenten des maschinellen Systems sind Reiniger, Klarspüler und Regenerier-Salz zur Wasserenthärtung. Hierbei sind die zentralen Aufgaben des Hauptbestandteils Reiniger die Schmutzablösung, die Schmutzdispergierung, die Bindung von Restwasserhärte sowie die Korrosionsinhibierung. Ein wesentlicher Parameter für das Geschirrspülen ist die Klarspülleistung. Dabei wird ermittelt, wie groß der Anteil an Ablagerungen auf den Geschirrteilen ist, nachdem diese gespült wurden. Bei den Ablagerungen handelt es sich im Wesentlichen um mineralische Verbindungen, insbesondere Ca- und/oder Mg-Salze, aber auch um Tensidrückstände. Hauptsächlich führt aber Kalk zu den für den Anwender unerwünschten Ablagerungen. Um den Anteil dieser Ablagerungen zu verringern enthalten gängige Geschirrspülmittel, insbesondere solche für das automatische Geschirrspülen, in der Regel so genannte Klarspülmittel. Marktübliche Klarspülmittel stellen üblicherweise Gemische aus schwach schäumenden nichtionischen Tensiden, typischerweise Fettalkoholpolyethylen/polypropylenglykolethern, Lösungsvermittlern (z. B. Cumolsulfonat), organischen Säuren (z. B. Zitronensäure) und Lösungsmitteln (z. B. Ethanol) dar. Die Aufgabe dieser Mittel besteht darin, die Grenzflächenspannung des Wassers so zu beeinflussen, dass es in einem möglichst dünnen, zusammenhängenden Film vom Spülgut ablaufen kann, so dass beim anschließenden Trocknungsvorgang keine Wassertropfen, Streifen oder Filme zurückbleiben. Unterschieden wird zwischen zwei Arten von Ablagerungen. Zum einen wird das so genannte "Spotting" untersucht, welches durch abtrocknende Wassertropfen entsteht, zum anderen bewertet man das "Filming", das sind Schichten, die durch das Abtrocknen dünner Wasserfilme entstehen. Zur Bewertung werden derzeit Probanden eingesetzt, die visuell bei gereinigten Objekten, z.B. Teller, Gläser, Messer etc. die Parameter "Spotting" und "Filming" bewerten. Moderne Reinigungsmittel für das Geschirrspülen enthalten daher Klarspüler, um das Ablaufen von Wasser von den Oberflächen des Spülgutes zu verbessern. Es gibt Klarspüler, die trocknen nicht auf allen Substraten, wie z.B. Plastik gleich gut. Um diesen Effekt zu umgehen, werden aufwendige klassische Klarspüler formuliert, die z.B. Silikonverbindungen bzw. fluorierte Verbindungen aufweisen, wie sie in der US 5,880,089 oder der US 2005/0143280 A1 beschrieben werden. Diese Verbindungen sind aber biologisch schwer bzw. gar nicht abbaubar und teilweise sogar umweltgefährlich.

In jüngerer Zeit finden zunehmend Kombinationsprodukte Verwendung, bei denen die verschiedenen Funktionen, wie Reinigen, Klarspülen, Wasserenthärtung und ggf. Metallinsbesondere Silberschutz oder eine Glasschutzfunktionen in einer, vorzugsweise festen Angebotsform kombiniert werden. Solche Mittel werden als multifunktionale Mittel bezeichnet. So finden sich im Mark beispielsweise so genannte 3-in-1-Produkte, die Reiniger, Klarspüler und Wasserenthärtung in Form eines festen Presslings ("Tabs") vereinen. Durch den vermehrten Einsatz solcher multifunktionalen Mittel ist aber die Trocknungsleistung im Vergleich zum Einsatz eines klassischen Klarspüler schlechter geworden. Unter Trocknungsleistung ist dabei zu verstehen, in wie weit das gereinigte Spülgut nach Durchlaufen des Geschirrspülverfahrens noch Wasser, vorzugsweise Wassertropfen, auf der Oberfläche aufweist. Das auf der Oberfläche verbleibende Wasser muss dann entweder mechanisch entfernt werden (z.B. durch Trockenwischen) oder man muss das Spülgut an der Luft trocknen lassen. Der Anwender muss also warten bis das Wasser verdunstet ist. Dabei verbleiben aber auf der Oberfläche Rückstände (z.B. Kalk und/oder Tensidreste oder andere Rückstände, die im Wasser gelöst oder dispergiert waren) die zu unästhetischen Flecken oder Streifen führen. Dies gilt in besonderem Maßen bei glänzenden oder transparenten Oberfläche, wie z.B. Glas oder Metall. Es wird daher nach Wegen gesucht, die Trocknungsleistung von Reinigungsmitteln für harte Oberflächen, insbesondere von Geschirrspülmitteln zu verbessern. Die EP 1 306 423 A2 offenbart wässerige Reinigungsmittel, die Alkylethersulfate und amphothere Glycinverbindungen enthalten und geeignet sind, das Trocknungsverhalten von Geschirrspülmitteln zu verbessern. Die DE 100 45 289 A1 beschreibt Handgeschirrspülmittel, die bestimmte quaternäre Ammoniumverbindungen und Alkylethersulfate nebeneinander enthalten und ebenfalls ein besonders gutes Trocknungsverhalten zeigen.

Weiterhin dürfen Zusätze für Reinigungsmittel die Spül- und insbesondere die Klarspülleistung der Reiniger nicht nachteilig beeinflussen. Im Idealfall sollte ein Zusatz sogar die Leistung des Reinigers insgesamt verbessern.

Es wurde nun gefunden, das die Kombination bestimmter oberflächenaktiver Substanzen geeignet ist, die Trocknungsleistung von Reinigungsmitteln für harte Oberflächen, insbesondere von Mitteln zum Geschirrspülen, und hier ganz besonders in multifunktionellen Mittel, zu verbessern und gleichzeitig ökologisch unbedenklich zu sein.

Gegenstand der vorliegenden Erfindung sind daher in einer ersten Ausführungsform Mischungen, enthaltend mindestens zwei verschiedene oberflächenaktive Substanzen aus den Gruppen a) und b), wobei die oberflächenaktive Verbindung a) ausgewählt ist aus Verbindungen, die der allgemeinen Formel (Ia) folgen: worin M für einen Rest CH₂-CH₂ oder CHR-CH₂ steht, R, R' bzw. R" unabhängig voneinander für gesättigte, ungesättigte, lineare oder verzweigte Alkyl- bzw. Alkenylreste mit 6 bis 22 C-Atomen stehen, und die Indices n und m unabhängig voneinander Werte zwischen 1 und 40 annehmen können, und/oder Verbindungen der allgemeinen Formel (Ib) folgen worin R"' und R"" unabhängig voneinander für gesättigte, ungesättigte, lineare oder verzweigte Alkyl- bzw. Alkenylreste mit 4 bis 22 C-Atomen stehen, und die Indices n und m unabhängig voneinander Werte zwischen 1 und 40 annehmen können, X' und X" stehen unabhängig voneinander für H oder für gesättigte, ungesättigte, lineare oder verzweigte Alkyl- bzw. Alkenylreste mit 1 bis 18 C-Atomen stehen die Komponente b) ausgewählt ist aus

### b1) Verbindungen der allgemeinen Formel (II)

R¹O[CH₂CH₂O]ₓCH₂CH(OM)R² (II)

in der R¹ für einen linearen oder verzweigten Alkyl- und/oder Alkenylrest mit 4 bis 22 Kohlenstoffatomen bedeutet, oder für einen Rest R²-CH(OH)CH₂ steht, wobei R² für einen linearen oder verzweigten Alkyl- und/oder Alkenylrest mit 8 bis 16 Kohlenstoffatomen, x für eine Zahl von 20 bis 80, vorzugsweise 40 bis 80 steht, und M für ein Wasserstoffatom oder einen gesättigten Alkylrest mit 1 bis 18 Kohlenstoffatomen, und/oder aus Verbindungen der Gruppe b2) gemäß der allgemeinen Formel III

R³O[CH₂CH₂O]_{y}[CH₂CHCH₃O]₂CH₂CH(OH)R⁴ (III)

in der R³ für einen linearen oder verzweigten Alkyl- und/oder Alkenylrest mit 8 bis 22 Kohlenstoffatomen, R⁴ für einen linearen oder verzweigten Alkyl- und/oder Alkenylrest mit 8 bis 16 Kohlenstoffatomen, y für eine Zahl von 10 und 35 steht, z Null bedeutet oder eine Zahl von 1 bis 5, mit der Maßgabe, dass wenn R³ = R¹ und gleichzeitig R⁴ = R² ist, dass dann z mindestens 1 sein muss.

Aus der EP 1 645 618 A1 der Anmelderin sind bereits Mischungen von Hydroxymischethern gemäß den Formeln (II) und (III) mit Polyolhydroxyalkylethern und deren Verwendung in Geschirrspülmitteln bekannt. Allerdings betreffen diese Mischungen gegenüber der vorliegenden Anmeldung unterschiedliche Komponenten vom Typ a). Die beschriebenen Mischungen enthalten mindestens eine Komponente ausgewählt aus Verbindungen der Formeln (Ia) oder (Ib), und mindestens eine Verbindungen ausgewählt aus Verbindungen der Formeln (II) oder (III). Die Verbindungen der Formeln (Ia) (EP1254948, EP1321511, EP1288281), (Ib) (WO9513260, WO9600253), (II) (EP1764408) und (III) (DE19738866) sind dem Fachmann bekannte chemische Verbindungen.

### Verbindungen der Gruppe a)

Die erfindungsgemäßen Mischungen enthalten zwingend Verbindungen des Typs a). Dabei handelt es sich um Verbindungen der obigen Formeln (Ia) und/oder (Ib) wobei bestimmte Strukturen bevorzugt sind. Bevorzugt sind insbesondere Verbindungen gemäß der allgemeinen Formel (Ia), wenn M für einen CH₂-CRH-Gruppe steht, R einen linearen, gesättigten Alkylrest mit 8 bis 16, vorzugsweise 8 bis 12 und insbesondere 8 bis 10 C-Atomen bedeutet, und R' und R" jeweils unabhängig voneinander für einen linearen, gesättigten Alkylrest mit 10 bis 16, vorzugsweise 10 bis 14 C-Atomen steht, und n und m unabhängig voneinander Werte von 20 bis 30 aufweisen kann. Solche Verbindungen können beispielsweise durch Umsetzung von Alkyldiolen, HO-CHR-CH₂-OH mit Ethylenoxid erhalten werden wobei im Anschluss eine Umsetzung mit einem Alkylepoxid zum Verschluss der freien OH-Funktionen erfolgt, so dass in der Folge ein Dihydroxyether entsteht.

Ebenfalls bevorzugt sind Strukturen, die der allgemeinen Formel (Ib) folgen: wobei X' und X" = H sind, und in der Formel (Ib) die Indices n und m unabhängig voneinander Werte von 1 bis 40, vorzugsweise aber von 1 bis 15 annehmen können. Besonders bevorzugt sind hierbei Verbindungen der Formel (Ib), in der die Reste R"' bzw. R"" unabhängig voneinander gesättigte Alkylrest mit 4 bis 14 C-Atomen darstellen, und die Indices n und m unabhängig voneinander Werte von 1 bis 15 und insbesondere von 1 bis 12 annehmen. Weiterhin bevorzugt sind solche Verbindungen der Formel (Ib) in der ein Rest R"' oder R"" verzweigt ist. Unabhängig davon sind Verbindungen der Formel (Ib) bevorzugt, bei denen die Indices n und m gleichzahlig sind und Werte im Bereich von 8 bis 12 aufweisen.

Die zweite Komponente der Mischungen sind Verbindungen der Formeln (II) bzw. (III), die als Hydroxymischether bezeichnet werden können.

### Hydroxymischether

Hydroxymischether (im Weiteren als HME abgekürzt) folgen der breiten allgemeinen Formel

R'O[AO]ₓCH₂CH(OM)R"

in der R' für einen linearen oder verzweigten Alkyl- und/oder Alkenylrest mit 4 bis 22 Kohlenstoffatomen, R" für einen linearen oder verzweigten Alkyl- und/oder Alkenylrest mit 2 bis 22 Kohlenstoffatomen x für 10 bis 80 steht und AO einen Ethylenoxid-, Propylenoxid- und/oder Butylenoxid-Rest symbolisiert und M für ein Wasserstoffatom oder einen Alkyl- bzw. Alkenylrest stehen kann.

Solche Hydroxymischether sind literaturbekannt und werden beispielsweise in der deutschen Anmeldung DE 19738866 beschrieben. Sie werden beispielsweise hergestellt durch Umsetzung von 1,2-Epoxyalkanen (R"CHOCH₂), wobei R" für einen Alkyl- und/oder Alkenylrest mit 2 bis 22, insbesondere 6 bis 16 Kohlenstoffatomen steht, mit alkoxylierten Alkoholen.

Bevorzugt im Sinne der Erfindung werden solche Hydroxymischether, die sich von Alkoxylaten von einwertigen Alkoholen der Formel R'-OH mit 4 bis 18 Kohlenstoffatomen ableiten, wobei R' für einen aliphatischen, gesättigten, geradkettigen oder verzweigten Alkylrest, insbesondere mit 6 bis 16 Kohlenstoffatomen, steht. Beispiele für geeignete geradkettige Alkohole sind Butanol-1, Capron-, Önanth-, Capryl-, Pelargon-, Caprinalkohol, Undecanol-1, Laurylalkohol, Tridecanol-1, Myristylalkohol, Pentadecanol-1, Palmitylakohol, Heptadecanol-1, Stearylalkohol, Nonadecanol-1, Arachidylalkohol, Heneicosanol-1, Behenylalkohol sowie deren technische Mischungen, wie sie bei der Hochdruckhydrierung von technischen Methylestern auf Basis von Fetten und Ölen anfallen. Beispiele für verzweigte Alkohole sind so genannte Oxoalkohole, die meist 2 bis 4 Methylgruppen als Verzweigungen tragen und nach dem Oxoprozeß hergestellt werden und so genannte Guerbetalkohole, die in 2-Stellung mit einer Alkylgruppe verzweigt sind. Geeignete Guerbetalkohole sind 2-Ethylhexanol, 2-Butyloctanol, 2-Hexyldecanol und/oder 2-Octyldodecanol. Die Alkohole werden in Form ihrer Alkoxylate eingesetzt, die durch Umsetzung der Alkohole mit Ethylenoxid auf bekannte Weise hergestellt werden.

### Oberflächenaktive Verbindungen vom Typ b1)

Es handelt sich hier um handelsübliche Tenside der allgemeinen Formel (II)

R¹O[CH₂CH₂O]ₓCH₂CH(OM)R² (II)

in der R¹ für einen linearen oder verzweigten Alkyl- und/oder Alkenylrest mit 4 bis 22 Kohlenstoffatomen bedeutet, oder für einen Rest R²-CH(OH)CH₂ steht, wobei R² für einen linearen oder verzweigten Alkyl- und/oder Alkenylrest mit 8 bis 16 Kohlenstoffatomen, x für eine Zahl von 40 bis 80 steht, und M für ein Wasserstoffatom oder einen gesättigten Alkylrest mit 1 bis 18 Kohlenstoffatomen steht. Vorteilhaft werden solche Verbindungen des Typs b) der allgemeinen Formel (II) verwendet, die mindestens eine freie Hydroxylgruppe (= -OH) enthalten. Bevorzugt im Sinne der Erfindung werden solche Hydroxymischether, die sich von Ethoxylaten von einwertigen Alkoholen der Formel R¹-OH mit 6 bis 18 Kohlenstoffatomen, vorzugsweise 6 bis 16 und insbesondere 8 bis 10 Kohlenstoffatomen ableiten, wobei R¹ für einen linearen Alkylrest steht und x für 40 bis 60. Weiterhin sind in den erfindungsgemäßen Mischungen solche Verbindungen der allgemeinen Formel (II) bevorzugt, bei denen der Index x für eine Zahl von 40 bis 70, vorzugsweise 40 bis 60 und insbesondere von 40 bis 50 steht. M ist dabei dann ein Wasserstoffatom. Ganz besonders bevorzugt sind Hydroxymischether der Formel (II), wobei R¹ für einen Alkylrest mit 8 bis 10 Kohlenstoffatomen, insbesondere auf Basis eines nativen Fettalkohols, R² für einen Alkylrest mit 10 Kohlenstoffatome, insbesondere für einen linearen Alkylrest und x für 40 bis 60 steht. Bevorzugt sind weiterhin Mischungen, die als oberflächenaktive Verbindung vom Typ a) eine Verbindung nach der allgemeinen Formel (II) enthält, in der R¹ für eine Alkyl- und/oder Alkenylrest mit 8 bis 10 Kohlenstoffatomen steht und R² für einen Alkyl- oder Alkenylrest mit 8 bis 10 Kohlenstoffatomen steht und x eine Zahl von 40 bis 50 bedeutet, wobei auch hier M für ein Wasserstoffatom steht.

Ein besonders bevorzugter HME im Sinne der vorliegenden Lehre folgt der allgemeinen Formel

Wobei R' für ein gesättigten Alkylrest mit 8 bis 12, vorzugsweise 8 bis 10 C-Atomen steht und R" einen Alkylrest mit 8 bis 12, vorzugsweise 8 bis 10 C-Atomen darstellt. Der Index x kann Werte von 20 bis 80, vorzugsweise von 30 bis 60 und insbesondere von 40 bis 50 aufweisen, wobei generell solche Verbindungen bevorzugt sind, bei denen der Index x größer als 40 ist.

### Oberflächenaktive Verbindungen vom Typ b2)

Bei diesen Verbindungen handelt es sich ebenfalls um HME, allerdings haben diese eine andere Struktur als die HME der allgemeinen Formel (II).

Die Verbindungen des Typs b2) folgen der Formel (III)

R³O [CH₂CHCH₃O]_{z}[CH₂CH₂O]_{y}CH₂CH(OH)R⁴ (III)

in der R³ für einen linearen oder verzweigten Alkyl- und/oder Alkenylrest mit 8 bis 22 Kohlenstoffatomen, R⁴ für einen linearen oder verzweigten Alkyl- und/oder Alkenylrest mit 8 bis 16 Kohlenstoffatomen, y für eine Zahl von 10 und 35 steht, z Null bedeutet oder eine Zahl von 1 bis 5 sein muss. Es kann vorteilhaft sein dass, wenn R³ = R¹ und gleichzeitig R⁴ = R² solche Verbindungen der Formel b2) ausgewählt werden in denen der Index z mindestens 1 ist. Sofern Mischungen der oberflächenaktiven Verbindungen vom Typ a) mit denen des Typs b2) Verwendung finden, sind nur solche Mischungen im Sinne der vorliegenden technischen Lehre, bei denen sich die Moleküle strukturell voneinander unterscheiden. Es müssen also immer strukturverschiedene Verbindungen nebeneinander vorliegen.

Besonders bevorzugte Verbindungen vom Typ b2) sind beispielsweise solche bei denen in der Formel (III) der Index y für einen Zahl von 20 bis 30, vorzugsweise von 20 bis 25 steht. Weiterhin bevorzugt sind solche Verbindungen des Typs b2) bei denen in der Formel (III) R³ einen Alkylrest mit 8 bis 12, vorzugsweise 8 bis 10 Kohlenstoffatomen repräsentiert, R⁴ für einen Alkylrest mit 10 bis 12, vorzugsweise mir 10 Kohlenstoffatomen bedeutet, y eine Zahl von 15 bis 35, vorzugsweise 20 bis 30 bedeutet und z eine Zahl von 1 bis 3, vorzugsweise 1 bedeutet.

Bevorzugt sind auch Mischungen, die als oberflächenaktive Verbindung vom Typ b2) eine Verbindung nach der allgemeinen Formel (III) enthalten, in der R³ für eine Alkyl- und/oder Alkenylrest mit 9 bis 18 Kohlenstoffatomen steht und R⁴ für einen Alkyl- oder Alkenylrest mit 8 bis 10 Kohlenstoffatomen steht und y eine Zahl von 20 bis 35 bedeutet.

Ebenfalls bevorzugt sind Mischungen, die als oberflächenaktive Verbindung vom Typ b2) eine Verbindung nach der allgemeinen Formel (III) enthält, in der R³ für eine Alkyl- und/oder Alkenylrest mit 8 bis 12 Kohlenstoffatomen steht und R⁴ für einen Alkyl- oder Alkenylrest mit 8 bis 10 Kohlenstoffatomen steht und y eine Zahl von 20 bis 35 und z eine Zahl von 1 bis 3 bedeutet. Die Verbindungen des Typs b2) stellen ebenfalls Hydroxymischetherderivate dar, die durch Umsetzung von propoxylierten und/oder ethoxylierten Fettalkoholen mit Alkylepoxiden durch Ringöffnung im alkalischen Milieu hergestellt werden können.

Dabei ist es bei Derivaten des Typs b2) wie auch bei allen anderen in dieser Beschreibung aufgeführten gemischten Alkoxylaten, die also sowohl einen Propylenoxid-Rest CH₂CHCH₃O (PO) als auch einen Ethylenoxid-Rest CH₂CH₂O (EO) enthalten, möglich, dass aus Richtung des C-Atoms mit der freien Hydroxylgruppe zunächst die EO-Reste und dann die PO-Reste blockweise angeordnet sind, wobei auch die Abfolge erst PO, dann EO möglich ist. Weiterhin können die Alkoxid-Gruppen auch statistisch verteilt (randomisiert) im Molekül vorliegen. Es ist auch möglich sowohl Block- als auch Random-Alkoxylate nebeneinander zu verwenden.

Was die Anzahl der EO bzw. PO-Gruppen in einem Molekül gemäß den Formel der vorliegenden Anmeldung angeht so gilt, dass es sich bei den Werten um Mittelwerte handelt, da herstellungsbedingt unterschiedlich alkoxylierte Derivate nebeneinander vorliegen. Die Anzahl der Alkyoxidgruppen kann daher auch ungeradzahlig sein.

Ein besonders bevorzugter Typ von HME der allgemeinen Formel (III) wird durch die folgende Markush-Formel beschrieben: wobei R' und R" unabhängig voneinander für einen gesättigten Alkylrest mit 8 bis 12, vorzugsweise 8 bis 10 C-Atomen stehen. Der Index x kann Werte von 1 bis 10, vorzugsweise von 1 bis 4 und insbesondere von 1 bis 2 aufweisen, und y hat Werte von 10 bis 30, vorzugsweise von 15 bis 25 und insbesondere von 20 bis 22, wobei generell solche Verbindungen bevorzugt sind, bei denen der Index x = 1 ist.

Die vorliegende Erfindung macht nun von der Erkenntnis gebrauch, dass die Anwesenheit von ausgewählten HME (Typ b)), oder von deren Derivaten, in Kombination mit strukturverschiedenen oberflächenaktiven Verbindungen des Typs a) vorteilhafte Eigenschaften in Bezug auf die Trocknung- und/oder der Klarspülleistung von Reinigerformulierungen für harte Oberflächen und insbesondere von Geschirrspülmitteln haben kann.

Besonders bevorzugte Mischungen im Sinne der vorliegenden technischen Lehre betreffen Kombinationen der Verbindungen gemäß den Formeln (Ia) und/oder (Ib) mit Verbindungen gemäß der Formel (III).

Neben den oben beschrieben oberflächenaktiven Verbindungen kann es vorteilhaft sein, weitere oberflächenaktive Verbindungen (also Tenside) mit zu verwenden. Hier kommen insbesondere reine Fettalkohole in Frage.

Unter Fettalkoholen sind primäre aliphatische Alkohole der Formel R-OH zu verstehen, in der R für einen aliphatischen, linearen oder verzweigten Kohlenwasserstoffrest mit 6 bis 22 Kohlenstoffatomen und 0 und/oder 1, 2 oder 3 Doppelbindungen steht. Typische Beispiele sind Capronalkohol, Caprylalkohol, 2-Ethylhexylalkohol, Caprinalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Linolylalkohol, Linolenylalkohol, Elaeostearylalkohol, Arachylalkohol, Gadoleylalkohol, Behenylalkohol, Erucylalkohol und Brassidylalkohol sowie deren technische Mischungen, die z.B. bei der Hochdruckhydrierung von technischen Methylestern auf Basis von Fetten und Ölen oder Aldehyden aus der Roelen'schen Oxosynthese sowie als Monomerfraktion bei der Dimerisierung von ungesättigten Fettalkoholen anfallen. Bevorzugt sind technische Fettalkohole mit 12 bis 18 Kohlenstoffatomen, wie beispielsweise Kokos-, Palm-, Palmkern- oder Talgfettalkohol.

Die Verbindungen des Typs a) und b) liegen vorzugsweise in einem Gewichtsverhältnis von 10 : 1 bis 1 : 10 nebeneinander in den Mischungen im Sinne der Erfindung vor. Bevorzugt können dabei aber solche Mischungen sein, bei denen die oberflächenaktiven Verbindungen des Typs a) und b) im Gewichtsverhältnis von 5 : 1 bis 1 : 5, insbesondere von 3 : 1 bis 1 : 3 und besonders bevorzugt von 2 : 1 bis 1 : 2 und ganz besonders bevorzugt von 1 : 1 nebeneinander vorliegen. Die Verbindungen des Typs b1) und/oder b2) können - wie oben bereits ausgeführt - auch nebeneinander in beliebigen Mischungen vorliegen. Vorzugsweise bestehen die Mischungen aber nur aus einer Verbindung des Typs a) und einer Verbindung des Typs b).

Die oben beschriebenen Mischungen eignen sich vorzugsweise zur Verwendung in Reinigungsmitteln, insbesondere in Geschirrspülmitteln und insbesondere in Mitteln für das automatische Geschirrspülen. Die Mischungen können Verwendung finden zur Verbesserung der Trocknungsleistung von Reinigungsmitteln und insbesondere für Geschirrspülmittel, bevorzugt für Geschirrspülmittel für das maschinelle Geschirrspülen. Eine weitere, bevorzugte Verwendung betrifft den Einsatz der Mischungen in multifunktionalen festen Geschirrspülmitteln für das automatische Geschirrspülen. Die Verbesserung der Trocknung betrifft insbesondere Oberflächen aus Plastik.

In einer weiteren Ausführungsform werden Mittel beansprucht, die 0,1 bis 15 Gew.-% der erfindungsgemäßen Mischungen, sowie weitere, in Reinigungsmittel und vorzugsweise Geschirrspülmitteln übliche Inhaltsstoffe enthalten. Vorzugweise enthalten die Reinigungsmittel die erfindungsgemäßen Mischungen in Mengen von 0,1 bis 12 Gew.-% wobei vorteilhafter weise 1 bis 10 Gew.-% und insbesondere Mengen von 1,0 bis 8 Gew.-% enthalten sind. Besonders bevorzugt ist der Bereich von 2,0 bis 8,0 Gew.-%.

Die üblichen Inhaltsstoffe der erfindungsgemäßen Mittel im Sinne der obigen Beschreibung können beispielsweise weitere nichtionische, anionische und/oder kationische Tenside, Builder, Enzyme, Bleichmittel, wie z.B. Percarbonate sein. Weiterhin können solche Mittel Silikate, Phosphor-Verbindungen, Carbonate, aber auch spezielle Klarspüler und sonstige bekannte und übliche Hilfs- und Zusatzstoffe enthalten, z.B. pH-Regulantien oder Enzyme. Außerdem Lösungsmittel, wie Wasser oder niedere aliphatische Alkohole, vorzugsweise Ethanol oder Propanol, Solubilisatoren, Polymere oder organische Säuren, vorzugsweise Zitronensäure und deren Derivate.

Die Reinigungsmittel können sowohl flüssig als auch fest, beispielsweise als Granulate, Pulver oder Tabletten vorliegen. Flüssige Reinigungsmittel können noch Viskositätsbildner enthalten, um z.B. gelförmige Mittel zu erhalten.

Vorzugsweise liegen Reinigungsmittel für das maschinelle Geschirrspülen in fester Form, so z.B. als Pulver oder Granulat oder als Formkörper, vorzugsweise in Tablettenform vor. Es können dabei auch mehrere Phasen nebeneinander vorliegen, beispielsweise eine verpresste Tablette, die in einer Ausbuchtung einen nicht verpresste Teil, z.B. eine wachsartige Klarspülerphase enthält. Solche multifunktionalen Mittel werden als 2-in-1 oder auch 3-in-1 Produkte vermarktet. Die Herstellung erfolgt auf jede, dem Fachmann bekannte Art und Weise, wobei in einer bevorzugten Ausführungsform die erfindungsgemäßen Mischungen als Compound vorliegen und vorzugsweise mit den anderen Inhaltsstoffen in beliebiger Reihenfolge vermischt werden. Es ist aber auch möglich die Tenside des Typs a) und b) einzeln mit den anderen Inhaltsstoffen zu vermischen und beispielsweise dann diese Mischung zum fertigen Mittel zu verpressen oder zu granulieren.

### Beispiele

### Herstellung der oberflächenaktiven Verbindungen

Im Weiteren werden Verfahren zur Herstellung der erfindungsgemäßen oberflächenaktiven Verbindungen gemäß den allgemeinen Formeln (Ia) bzw. (Ib) beschrieben:
1. Herstellung eines Ethers gemäß Formel (Ia):
   Vorstufe Ethoxylat: 1 Mol 1,2-Dodecandiol und 0,06 Mol KOH als 45%ige Lösung werden in einem Rührautoklaven unter Stickstoff vorgelegt. Anschließend wird 30min bei 120°C evakuiert. Das Vakuum wird dann mit Stickstoff aufgehoben und es wird auf 160-180°C erhitzt. Bei 160°C beginnt die Zugabe von 40 Mol Ethylenoxid bei einem maximalen Druck von 5bar. Nach abgeschlossener Reaktion wird auf 120°C gekühlt und für 30min evakuiert. Für eine anschließende Lagerung wird das Produkt nach Erkalten neutralisiert (vorzugsweise mit Milchsäure oder Essigsäure). Für die weitere Umsetzung wird nicht neutralisiert. Die Vorstufe wird unter Stickstoff mit weiteren 0,05 Mol KOH versetzt und auf 160-180°C erhitzt. Dann tropft man 2 Mol 1,2-Epoxyhexadecan innerhalb von 1Stunde zu und rührt 2 Stunden bei 180°C nach. Anschließend kühlt man auch 60°C und neutralisiert (vorzugsweise mit Milchsäure oder Essigsäure).
2. Herstellung eines Acetals gemäß (Ib):
   Vorstufe Fettalkoholethoxylat: 1 Mol Decanol und 0,03 Mol KOH als 45%ige Lösung werden in einem Rührautoklaven unter Stickstoff vorgelegt. Anschließend wird 30min bei 120°C evakuiert. Das Vakuum wird dann mit Stickstoff aufgehoben und es wird auf 160-180°C erhitzt. Bei 160°C beginnt die Zugabe von 9 Mol Ethylenoxid bei einem maximalen Druck von 5bar. Nach abgeschlossener Reaktion wird auf 120°C gekühlt und für 30min evakuiert. Für eine anschließende Lagerung oder Weiterverwendung wird das Produkt nach Erkalten neutralisiert (vorzugsweise mit Milchsäure oder Essigsäure).
3. Herstellung eines unsymmetrischen Acetals gemäß (Ib):
   Das entsprechend unter 1. hergestellte Fettalkoholethoxylat wird mit überschüssigem Di-butylglykolformal in Gegenwart eines sauren Katalysators, bevorzugt Methansulfonsäure, umgesetzt. Hierzu werden Fettalkoholethoxylat und Di-butylglykolformal im Molverhältnis von ca. 1,1 Mol : 1,7 Mol vorgelegt und mit 6g Methansulfonsäure langsam auf 180°C bei einem Druck von ca. 5mbar angehoben. Bei einer Brüdentemperatur von ca. 121-137°C destilliert Butylglykol und überschüssige Formal ab. Das Produkt wird anschließend auf 50-70°C abgekühlt und durch Zugabe von NaOH neutralisiert.
4. Herstellung eines symmetrischen Acetals gemäß (Ib):
   1Mol Fettalkoholethoxylat gem. 3) und 0,5 Mol Di-butylglykolformal werden unter Stickstoff vorgelegt und mit 0,02 Mol Schwefelsäure versetzt. Bei 97-152°C Sumpftemperatur und 5mbar werden Butylglykol und Reste des Formals abdestilliert. Anschließend wird mit NaOH oder einer anderen Base neutralisiert.

### Anwendunizstechnische Untersuchung

Es wurden drei Mischungen (1 : 1 w/w) von Verbindungen gemäß der allgemeinen Formeln (Ia) und (Ib) mit einem propoxylierten Hydroxymischether gemäß der allgemeinen Formel (III) hergestellt. Als Tenside der Gruppe a) wurden verwendet: C10-Alkyldiol-40 EO di-2-hydroxyhexadecylether für die Mischung A; Butylglykol-Isotridecylalkohol-9EO-formal für die Mischung B; Di-C8/C10-Alkyl-11 EO-formal für die Mischung C. Als Hydroxymischether vom Typ b2) wurde jeweils ein C8/C10-Alkyl-1EO-22EO-hydroxy-C10-alkylether eingesetzt.

Diese erfindungsgemäßen 1 : 1 Mischungen A bis C wurden (zu 8 Gew.-%, bezogen auf das Geschirrspülmittel) in eine handelsübliche Formulierung für ein festes Mittel für das automatische Geschirrspülen eingearbeitet. Die Beurteilung der Trocknungsleistung erfolgt durch Zählen der an dem Spülgut nach dem Spülprozess noch haftenden Tropfen. Dabei werden Gläser, Besteck, Kunststoff- sowie Porzellanteller unter definierten Bedingungen (Wasser mit 21 °dH, 50 g Standard-Anschmutzung) in einer Haushaltsgeschirrspülmaschine gespült. Nach Beendigung des Spülprogramms wird das Spülgut unter definierten Lichtverhältnissen nach Tropfenanzahl beurteilt.

Die Ergebnisse erfolgten durch Vergleich der auf einer Plastikoberfläche nach Durchlaufen des Spülverfahrens verbleibenden Wassertropfen. Die Standardformulierung setzt sich zusammen aus 2 Gew.-% eines C8/C10-Alkyl-1EO-22EO-hydroxy-C10-alkylethers, 1 Gew.-% eines Polymers, 7 Gew.-% Natriumsilikat, 52 Gew.% Natriumtriphosphat, 2,5 Gew.-% TAED, 27,5 Gew.% Natriumcarbonat und 8 Gew.-% Natriumpercarbonat.

Im Vergleich zum Standard zeigten die Mittel, die die Mischungen A bis C enthielten eine Verringerung der Tropfenzahl auf Kunststoff um 1 bis 3.

## Patentansprüche

1. Mischungen, enthaltend mindestens zwei verschiedene oberflächenaktive Substanzen aus den Gruppen a) und b), wobei die oberflächenaktive Verbindung a) ausgewählt ist aus Verbindungen der allgemeinen Formel (Ia) worin M für einen Rest CH₂-CH₂ oder CHR-CH₂ steht, R, R' bzw. R" unabhängig voneinander für gesättigte, ungesättigte, lineare oder verzweigte Alkyl- bzw. Alkenylreste mit 6 bis 22 C-Atomen stehen, und die Indices n und m unabhängig voneinander Werte zwischen 1 und 40 annehmen können, und/oder Verbindungen der allgemeinen Formel (Ib) worin R'" und R"" unabhängig voneinander für gesättigte, ungesättigte, lineare oder verzweigte Alkyl- bzw. Alkenylreste mit 4 bis 22 C-Atomen stehen, und die Indices n und m unabhängig voneinander Werte zwischen 1 und 40 annehmen können, X' und X" stehen unabhängig voneinander für H oder für gesättigte, ungesättigte, lineare oder verzweigte Alkyl- bzw. Alkenylreste mit 1 bis 18 C-Atomen stehen
und die Verbindungen von Typ b) der allgemeinen Formel (II)
R¹O[CH₂CH₂O]ₓCH₂CH(OM)R² (II)
in der R¹ für einen linearen oder verzweigten Alkyl- und/oder Alkenylrest mit 4 bis 22 Kohlenstoffatomen bedeutet, oder für einen Rest R²-CH(OH)CH₂ steht, wobei R² für einen linearen oder verzweigten Alkyl- und/oder Alkenylrest mit 8 bis 16 Kohlenstoffatomen, x für eine Zahl von 20 bis 80, vorzugsweise von 40 bis 80 steht, und M für ein Wasserstoffatom oder einen gesättigten Alkylrest mit 1 bis 18 Kohlenstoffatomen steht und/oder der allgemeinen Formel (III)
R³O [CH₂CHCH₃O]_{z}[CH₂CH₂O]_{y}CH₂CH(OH)R⁴ (III)
in der R³ für einen linearen oder verzweigten Alkyl- und/oder Alkenylrest mit 8 bis 22 Kohlenstoffatomen, R⁴ für einen linearen oder verzweigten Alkyl- und/oder Alkenylrest mit 8 bis 16 Kohlenstoffatomen, y für eine Zahl von 10 und 35 steht, z Null bedeutet oder eine Zahl von 1 bis 5 sein muss, folgen.

2. Mischungen nach Anspruch 1, **dadurch gekennzeichnet, dass** sie nur eine oberflächenative Verbindung a) in Kombination mit nur einer oberflächenaktiven Verbindung b) enthalten.

3. Mischung nach den Ansprüchen 1 bis 2, **dadurch gekennzeichnet, dass** in der Formel (Ia) R, R' und R" jeweils einen linearen, gesättigten Alkylrest darstellen, wobei R einen Alkylrest mit 8 bis 16, R' und R" unabhängig voneinander einen Alkylrest mit 10 bis 16 C-Atomen darstellen und n und m unabhängig voneinander einen Wert von 20 bis 30 annehmen.

4. Mischungen nach den Ansprüchen 1 bis 3, **dadurch gekennzeichnet, dass** in der Formel (Ib) die Reste R"' bzw. R"" unabhängig voneinander gesättigte Alkylrest mit 4 bis 14 C-Atomen darstellen, und die Indices n und m unabhängig voneinander Werte von 1 bis 15 und insbesondere von 1 bis 12 annehmen.

5. Mischungen nach den Ansprüchen 1 bis 4, **dadurch gekennzeichnet, dass** in der Formel (II) der Index x für eine Zahl von 40 bis 70, vorzugsweise 40 bis 60 und insbesondere von 40 bis 50 bedeutet.

6. Mischung nach den Ansprüchen 1 bis 5, **dadurch gekennzeichnet, dass** in der Formel (III) der Index y für einen Zahl von 20 bis 30, vorzugsweise von 20 bis 25 steht.

7. Mischung nach den Ansprüchen 1 bis 6, **dadurch gekennzeichnet, dass** die oberflächenaktiven Verbindungen des Typs a) und b) im Gewichtsverhältnis von 5 : 1 bis 1 : 5, insbesondere von 3 : 1 bis 1 : 3 und besonders bevorzugt von 1 : 1 nebeneinander vorliegen.

8. Mischung nach den Ansprüchen 1 bis 7, **dadurch gekennzeichnet, dass** sie als oberflächenaktive Verbindung vom Typ b1) eine Verbindung nach der allgemeinen Formel (II) enthält, in der R¹ für eine Alkyl- und/oder Alkenylrest mit 8 bis 10 Kohlenstoffatomen steht und R² für einen Alkyl- oder Alkenylrest mit 8 bis 10 Kohlenstoffatomen steht und x eine Zahl von 40 bis 50 bedeutet.

9. Mischung nach den Ansprüchen 1 bis 8, **dadurch gekennzeichnet, dass** sie als oberflächenaktive Verbindung vom Typ b2) eine Verbindung nach der allgemeinen Formel (III) enthält, in der R³ für eine Alkyl- und/oder Alkenylrest mit 11 bis 18 Kohlenstoffatomen steht und R⁴ für einen Alkyl- oder Alkenylrest mit 8 bis 10 Kohlenstoffatomen steht und y eine Zahl von 20 bis 35 bedeutet.

10. Mischung nach den Ansprüchen 1 bis 9, **dadurch gekennzeichnet, dass** sie als oberflächenaktive Verbindung vom Typ b2) eine Verbindung nach der allgemeinen Formel (III) enthält, in der R³ für eine Alkyl- und/oder Alkenylrest mit 8 bis 12 Kohlenstoffatomen steht und R⁴ für einen Alkyl- oder Alkenylrest mit 8 bis 10 Kohlenstoffatomen steht und y eine Zahl von 20 bis 35 und z eine Zahl von 1 bis 3 bedeutet.

11. Verwendung von Mischungen nach den Ansprüchen 1 bis 10 in Wasch- und Reinigungsmitteln, vorzugsweise in Reinigungsmitteln für harte Oberflächen und insbesondere in Reinigungsmitteln für das automatische Geschirrspülen.

12. Verwendung nach Anspruch 11, **dadurch gekennzeichnet, dass** man die Mischungen in Mengen von 0,1 bis 15 Gew.%, vorzugsweise von 1 bis 10 Gew.-% in den Reinigungsmitteln verwendet.

13. Verwendung von Mischungen nach den Ansprüchen 1 bis 10, zur Verbesserung der Trocknungsleistung von Reinigungsmitteln, vorzugsweise von Geschirrspülmitteln.

14. Reinigungsmittel enthalten 0.1 bis 15 Gew.-% an Mischungen nach den Ansprüchen 1 bis 10 sowie weitere nichtionisch, anionische und/oder kationische Tenside, sowie ggf, Builder, Enzyme, Klarspüler und/oder weitere Hilfs- und Zusatzstoffe.

## Claims

1. Mixtures comprising at least two different surface-active substances from the groups a) and b), where the surface-active compound a) is selected from compounds of the general formula (Ia) in which M is a radical CH₂-CH₂ or CHR-CH₂, R, R' and R", independently of one another, are saturated, unsaturated, linear or branched alkyl or alkenyl radicals having 6 to 22 carbon atoms, and the indices n and m, independently of one another, can assume values between 1 and 40, and/or compounds of the general formula (Ib) in which R"' and R"", independently of one another, are saturated, unsaturated, linear or branched alkyl or alkenyl radicals having 4 to 22 carbon atoms, and the indices n and m, independently of one another, can assume values between 1 and 40, X' and X", independently of one another, are H or saturated, unsaturated, linear or branched alkyl or alkenyl radicals having 1 to 18 carbon atoms
and the compounds of type b) correspond to the general formula (II)
R¹O[CH₂CH₂O]ₓCH₂CH(OM)R² (II)
in which R¹ is a linear or branched alkyl and/or alkenyl radical having 4 to 22 carbon atoms, or is a radical R²-CH(OH)CH₂, where R² is a linear or branched alkyl and/or alkenyl radical having 8 to 16 carbon atoms, x is a number from 20 to 80, preferably from 40 to 80, and M is a hydrogen atom or a saturated alkyl radical having 1 to 18 carbon atoms
and/or the general formula (III)
R³O[CH₂CHCH₃O]_{z}[CH₂CH₂O]_{y}CH₂CH(OH)R⁹ (III)
in which R³ is a linear or branched alkyl and/or alkenyl radical having 8 to 22 carbon atoms, R⁴ is a linear or branched alkyl and/or alkenyl radical having 8 to 16 carbon atoms, y is a number from 10 to 35, z is zero or must be a number from 1 to 5.

2. Mixtures according to Claim 1, **characterized in that** it comprise only one surface-active compound a) in combination with only one surface-active compound b).

3. Mixtures according to Claims 1 to 2, **characterized in that**, in the formula (Ia), R, R' and R" are in each case a linear, saturated alkyl radical, where R is an alkyl radical having 8 to 16 carbon atoms, R' and R", independently of one another, are an alkyl radical having 10 to 16 carbon atoms and n and m, independently of one another, assume a value from 20 to 30.

4. Mixtures according to Claims 1 to 3, **characterized in that**, in the formula (Ib), the radicals R''' and R"", independently of one another, are saturated alkyl radicals having 4 to 14 carbon atoms, and the indices n and m, independently of one another, assume values from 1 to 15 and in particular from 1 to 12.

5. Mixtures according to Claims 1 to 4, **characterized in that**, in the formula (II), the index x is a number from 40 to 70, preferably 40 to 60 and in particular from 40 to 50.

6. Mixtures according to Claims 1 to 5, **characterized in that**, in the formula (III), the index y is a number from 20 to 30, preferably from 20 to 25.

7. Mixtures according to Claims 1 to 6, **characterized in that** the surface-active compounds of type a) and b) are present alongside one another in the weight ratio of from 5 : 1 to 1 : 5, in particular of from 3 : 1 to 1 : 3 and particularly preferably of 1 : 1.

8. Mixtures according to Claims 1 to 7, **characterized in that** it comprises, as surface-active compound of type b1), a compound according to the general formula (II) in which R¹ is an alkyl and/or alkenyl radical having 8 to 10 carbon atoms and R² is an alkyl or alkenyl radical having 8 to 10 carbon atoms and x is a number from 40 to 50.

9. Mixtures according to Claims 1 to 8, **characterized in that** it comprises, as surface-active compound of type b2), a compound according to the general formula (III) in which R³ is an alkyl and/or alkenyl radical having 11 to 18 carbon atoms and R⁴ is an alkyl or alkenyl radical having 8 to 10 carbon atoms and y is a number from 20 to 35.

10. Mixtures according to Claims 1 to 9, **characterized in that** it comprises, as surface-active compound of type b2), a compound according to the general formula (III) in which R³ is an alkyl and/or alkenyl radical having 8 to 12 carbon atoms and R⁴ is an alkyl or alkenyl radical having 8 to 10 carbon atoms and y is a number from 20 to 35 and z is a number from 1 to 3.

11. Use of mixtures according to Claims 1 to 10 in washing and cleaning agents, preferably in cleaning agents for hard surfaces and in particular in cleaning agents for automatic dishwashing.

12. Use according to Claim 11, **characterized in that** the mixtures are used in the cleaning agents in amounts of from 0.1 to 15% by weight, preferably from 1 to 10% by weight.

13. Use of mixtures according to Claims 1 to 10, for improving the drying performance of cleaning agents, preferably of dishwashing agents.

14. Cleaning agent comprising 0.1 to 15% by weight of mixtures according to Claims 1 to 10, and further nonionic, anionic and/or cationic surfactants, and also optionally builders, enzymes, rinse aids and/or further auxiliaries and additives.

## Revendications

1. Mélanges, contenant au moins deux substances tensioactives différentes, choisies dans les groupes a) et b), le composé tensioactif a) étant choisi parmi des composés de formule générale (Ia) dans laquelle M représente un radical CH₂-CH₂ ou CHR-CH₂, R, R' ou R" représentent, chacun indépendamment, des radicaux alkyle ou alcényle saturés, insaturés, linéaires ou ramifiés ayant de 6 à 22 atomes de carbone, et les indices n et m peuvent prendre, indépendamment l'un de l'autre, des valeurs comprises entre 1 et 40,
et/ou des composés de formule générale (Ib) dans laquelle R"' et R"" représentent, indépendamment l'un de l'autre, des radicaux alkyle ou alcényle saturés, insaturés, linéaires ou ramifiés ayant de 4 à 22 atomes de carbone, et les indices n et m peuvent prendre, indépendamment l'un de l'autre, des valeurs comprises entre 1 et 40, X' et X" représentent, indépendamment l'un de l'autre, H ou des radicaux alkyle ou alcényle saturés, insaturés, linéaires ou ramifiés, ayant de 1 à 18 atomes de carbone
et les composés de type b) correspondant à la formule générale (II)
R¹O[CH₂CH₂O]ₓCH₂CH(OM)R² (II)
dans laquelle R¹ représente un radical alkyle et/ou alcényle linéaire ou ramifié ayant de 4 à 22 atomes de carbone, ou représente un radical R²-CH(OH)CH₂, R² représentant un radical alkyle et/ou alcényle linéaire ou ramifié ayant de 8 à 16 atomes de carbone, x représente un nombre valant de 20 à 80, de préférence de 40 à 80, et M représente un atome d'hydrogène ou un radical alkyle saturé ayant de 1 à 18 atomes de carbone et/ou de formule générale (III)
R³O[CH₂CHCH₃O]_{z}[CH₂CH₂O]_{y}CH₂CH(OH)R⁴ (III)
dans laquelle R³ représente un radical alkyle et/ou alcényle linéaire ou ramifié ayant de 8 à 22 atomes de carbone, R⁴ représente un radical alkyle et/ou alcényle linéaire ou ramifié ayant de 8 à 16 atomes de carbone, y représente un nombre valant de 10 à 35, z représente zéro ou doit être un nombre valant de 1 à 5.

2. Mélanges selon la revendication 1, **caractérisés en ce qu'**ils contiennent un seul composé tensioactif a) en association avec un seul composé tensioactif b).

3. Mélange selon les revendications 1 et 2, **caractérisé en ce que** dans la formule (Ia) R, R' et R" représentent chacun un radical alkyle linéaire, saturé, R représentant un radical alkyle ayant de 8 à 16 atomes de carbone, R' et R" représentant, indépendamment l'un de l'autre, un radical alkyle ayant de 10 à 16 atomes de carbone et n et m prenant, indépendamment l'un de l'autre, une valeur de 20 à 30.

4. Mélanges selon les revendications 1 à 3, **caractérisés en ce que** dans la formule (Ib) les radicaux R''' et R"" représentent, indépendamment l'un de l'autre, des radicaux alkyle saturés ayant de 4 à 14 atomes de carbone, et les indices n et m prennent, indépendamment l'un de l'autre, des valeurs de 1 à 15 et en particulier de 1 à 12.

5. Mélanges selon les revendications 1 à 4, **caractérisés en ce que** dans la formule (II) l'indice x représente un nombre valant de 40 à 70, de préférence de 40 à 60 et en particulier de 40 à 50.

6. Mélange selon les revendications 1 à 5, **caractérisé en ce que** dans la formule (III) l'indice y représente un nombre valant de 20 à 30, de préférence de 20 à 25.

7. Mélange selon les revendications 1 à 6, **caractérisé en ce que** les composés tensioactifs du type a) et du type b) sont présents en un rapport pondéral entre eux valant de 5:1 à 1:5, en particulier de 3:1 à 1:3 et de façon particulièrement préférée de 1:1.

8. Mélange selon les revendications 1 à 7, **caractérisé en ce qu'**il contient en tant que composé tensioactif du type b1) un composé selon la formule générale (II), dans laquelle R¹ représente un radical alkyle et/ou alcényle ayant de 8 à 10 atomes de carbone et R² représente un radical alkyle ou alcényle ayant de 8 à 10 atomes de carbone et x représente un nombre valant de 40 à 50.

9. Mélange selon les revendications 1 à 8, **caractérisé en ce qu'**il contient en tant que composé tensioactif du type b2) un composé selon la formule générale (III), dans laquelle R³ représente un radical alkyle et/ou alcényle ayant de 11 à 18 atomes de carbone et R⁴ représente un radical alkyle ou alcényle ayant de 8 à 10 atomes de carbone et y représente un nombre valant de 20 à 35.

10. Mélange selon les revendications 1 à 9, **caractérisé en ce qu'**il contient en tant que composé tensioactif du type b2) un composé selon la formule générale (III), dans laquelle R³ représente un radical alkyle et/ou alcényle ayant de 8 à 12 atomes de carbone et R⁴ représente un radical alkyle ou alcényle ayant de 8 à 10 atomes de carbone et y représente un nombre valant de 20 à 35 et z représente un nombre valant de 1 à 3.

11. Utilisation de mélanges selon les revendications 1 à 10 dans des produits de lavage et de nettoyage, de préférence dans des produits de nettoyage pour surfaces dures et en particulier dans des produits de nettoyage pour le lavage automatique de la vaisselle.

12. Utilisation selon la revendication 11, **caractérisée en ce que** les mélanges sont utilisés en quantités de 0,1 à 15 % en poids, de préférence de 1 à 10 % en poids dans les produits de nettoyage.

13. Utilisation de mélanges selon les revendications 1 à 10, pour l'amélioration du pouvoir de séchage de produits de nettoyage, de préférence de produits de nettoyage pour la vaisselle.

14. Produit de nettoyage contenant de 0,1 à 15 % en poids de mélanges selon les revendications 1 à 10, ainsi que d'autres tensioactifs non ioniques, anioniques et/ou cationiques, ainsi qu'éventuellement des adjuvants actifs de détergence, des enzymes, des agents de rinçage et/ou d'autres additifs et adjuvants.
